# EUROPÄISCHE PATENTSCHRIFT

(11) **EP 0 556 551 B1**
(45) Veröffentlichungstag und Bekanntmachung des Hinweises auf die Patenterteilung: **23.10.1996**
(21) Anmeldenummer: 93100309.9
(22) Anmeldetag: 12.01.1993
(51) Int. Cl.: D21H 23/34, D21H 23/40

(54) **Auftragwerk zum Auftragen von Streichfarbe auf eine Papierbahn**
Roller assembly for applying a coating colour onto a paper web
Dispositif à rouleaux pour l'application d'une couleur d'enduction sur une bande de papier

(30) Priorität: 21.02.1992 DE 4205314
(43) Veröffentlichungstag der Anmeldung: 25.08.1993
(73) Patentinhaber: J.M. Voith GmbH, D-89522 Heidenheim (DE)
(72) Erfinder: Beisswanger, Rudolf, W-7924 Steinheim (DE)
(74) Vertreter: Weitzel, Wolfgang, Dr.-Ing.

(56) Entgegenhaltungen:
- EP-A- 0 423 492
- DE-A- 3 446 525
- GB-A- 2 178 677
- US-A- 4 452 833

## Beschreibung

Die Erfindung betrifft ein Auftragswerk zum Auftragen von Streichfarbe auf eine Papierbahn, gemäß dem Oberbegriff von Anspruch 1, insbesondere Walzenauftragswerk.

Auftragswerke dieser Art sind aus DE-A-36 05 409 Al bekannt geworden. Durch diese Einrichtung soll ein gleichmäßiger Strich erzeugt werden.

GB-A-2 178 677 zeigt und beschreibt ein Auftragswerk zum Auftragen von Streichfarbe auf eine Papierbahn. Diese Vorrichtung arbeitet mit einer Auftragswalze sowie eine dieser zugeordnete Gegenwalze. Zwischen Auftragswalze und Gegenwalze sind ein Einlaufzwickel und ein Auslaufzwickel gebildet. Es folgt auf den Auslaufzwickel eine Deflektoreinrichtung.

Bei solchen Auftragwerken treten Probleme vor allem in der keilförmigen Einlaufzone zwischen Auftragswalze und Gegenwalze auf, und zwar besonders bei hohen Geschwindigkeiten, aber auch in der Auslaufzone, bevor die mit Streichfarbe versehene Papierbahn die Rakel erreicht. Dabei hat die Rakel entscheidene Funktionen zu erfüllen. Sie soll mit dazu beitragen, eine geschlossene, und relativ dicke Schicht zu erzeugen, die völlig glatt und frei von Rakelstreifen ist. Dabei sind unterschiedliche Arten von Rakeln denkbar, beispielsweise mit steifer Klinge (stiff-blade), mit gebogener Klinge (bentblade), die sich in ihrem freien Endbereich tangential an die gestrichene Papierbahn anschmiegt sowie die Rollrakel. Der apperative Aufwand für solche Rakeleinrichtungen ist ganz erheblich. Dennoch haben die bisher bekannten Rakeleinrichtungen nicht den geforderten Ansprüchen an die Strichqualität genügt.

Der Erfindung liegt die Aufgabe zugrunde, ein Auftragswerk gemäß dem Oberbegriff von Anspruch 1 derart zu gestalten, daß die Strichqualität noch weiter verbessert wird, insbesondere bezüglich Glätte, Geschlossenheit der Strichoberfläche sowie bezüglich der feinfühligen Dosierung des Strichgewichtes, und zwar bei vertretbarem apperativem Aufwand.

Diese Aufgabe wird durch die kennzeichnenden Merkmale von Anspruch 1 gelöst.

Demgemäß wird im einzelnen folgendes vorgesehen:
(a) Zwischen der eigentlichen Auftragszone und der Rakel wird ein Deflektor vorgesehen;
(b) der Deflektor umfaßt eine erste Leitfläche zum Ableiten eines ersten Streichfarben-Überschusses aus dem Auslaufzwickel sowie eine zweite Leitfläche für den Rakelüberschuß;
(c) die beiden Leitflächen sind in einer Endkante zusammengeführt, an der sich die beiden Überschußströme treffen.

Diese Maßnahmen stellen sicher, daß der schwierige Bereich des Auslaufzwickels besser unter Kontrolle kommt. Es findet somit eine Vor-Rakelung statt, die im Endergebnis zu einer besseren Strichqualität, insbesondere zu einer höheren Glätte der Streichfarben-Oberfläche führt.

Die Erfindung ist anhand der Zeichnung näher erläutert. Darin ist im einzelnen folgendes dargestellt:
Figur 1 zeigt ein Walzenauftragswerk gemäß der Erfindung in Seitenansicht gesehen.
Figur 2 zeigt ein Walzenauftragswerk gemäß dem Stand der Technik.

Das in Figur 1 dargestellte Walzenauftragswerk umfaßt eine Auftragswalze 1, die in einem Streichfarbensumpf 2 umläuft. Der Streichfarbensumpf 2 befindet sich in einem Trog 3. Der Auftragswalze 1 ist eine Gegenwalze 4 zugeordnet, die von einer Papierbahn 5 umschlungen ist. Beide Walzen laufen im Sinne der Pfeile 6 gegenläufig, jedoch nicht mit derselben Umfangsgeschwindigkeit um (Verhältnis v_{Gegenwalze}:v_{Auftragswalze} = 10). Sie bilden miteinander einen keilförmigen Einlaufzwickel - in der Darstellung links - sowie einen keilförmigen Auslaufzwickel - in der Darstellung rechts.

Der Trog 3 weist einen streichfarbenen Zulauf 7 auf. Im aufsteigenden Bereich der Auftragswalze 1 ist die Trogwand als Leitwand 8 ausgebildet. Sie endet mit einer Überlaufkante 9 ("erste Überlaufkante"). An dieser Stelle ist eine Überlaufrinne 10 für einen ersten Überlaufstrom angeschlossen.

An die Leitwand 8 schließt sich - nach der Überlaufkante 9 - ein Leitkörper 20 an. Dieser erstreckt sich zum Einlaufzwickel hin. Dabei bildet er mit der Mantelfläche der Auftragswalze 1 einen Strömungskanal 21. An seinem stromabwärtigen Ende bildet er eine zweite Überlaufkante 22 für einen zweiten Überlaufstrom.

Der Leitkörper 20 weist einen Ableitkanal 23 auf. Dieser dient zum Ableiten eines zweiten Überlaufstromes. Dieser Strom entsteht dadurch, daß überschüssige Streichfarbe über die Überlaufkante 22 übertritt und - durch den Ableitkanal 23 - entgegen der Strömungsrichtung im Strömungskanal 21 fließt.

Der Leitkörper 20 weist ferner eine Drosselstelle 24 auf, die als Überlaufkante dienen kann, und dann die dritte Überlaufkante bildet. Außerdem trägt er einen Luftschaber 25. Der Strömungskanal 23 ist an seinem stromabwärts gelegenen Ende mit einem Ventil 26 versehen.

Die drei Überlaufströme, die an den Überlaufkanten 9, 22 und 24 überlaufen, münden allesamt in eine einzige Sammelrinne, nämlich die Überlaufrinne 10.

Nach dem Durchlaufen der Auftrags zone gelangt die beschichtete Papierbahn 5 in den Auslaufzwickel. Dort läuft sie an einem Egalisierstab 30 vorbei, und schließlich an einer Rakel 31. Dieser Bereich ist für die vorliegende Erfindung von primärer Bedeutung.

Der Egalisierstab 30 ist Bestandteil eines Deflektors 40. Dieser Deflektor weist eine erste Leitfläche 41 zum Ableiten eines ersten Streichfarben-Überschusses 42 aus dem Auslaufzwickel auf, ferner eine zeite Leitfläche 43 für den Rakelüberschuß 46, der an der Rakel 31 anfällt.

Die beiden Leitflächen 41, 43 sind in einer Endkante 44 zusammengeführt, die im vorliegenden Falle spitz zuläuft, und an der sich die beiden Überschußströme 42, 46 treffen.

Die erste Leitfläche 41 ist starr konkav gekrümmt, die zweite Leitfläche 43 etwas weniger stark. Der Deflektor 40 ist mittels Konsolen 45 an der festen Umgebung befestigt. Die Konsolen 45 bestehen aus verhältnismäßig dünnen Platten, die - über die Breite der Maschine verteilt - unter Belassen von Zwischenräumen nebeneinander angeordnet sind.

Der Egalisierstab 30 ist mittels eines aufblasbaren Gummischlauches 47 mehr oder minder stark gegen die gestrichene Papierbahn 5 anstellbar.

Im vorliegenden Falle ist der Deflektor 40 an einem Gelenk 48 aufgehängt, so daß er eine Schwenkbewegung in Richtung des Pfeiles 49 ausführen kann. Dabei ist er in verschiedenen Winkelpositionen arretierbar.

Im Gegensatz hierzu zeigt Figur 2 ein Walzenauftragswerk gemäß dem Stande der Technik. Auch hier sind die Grundelemente vorhanden, nämlich die Auftragswalze 1, die Gegenwalze 4, der Trog 3 usw. Jedoch fehlt es am erfindungsgemäß gestalteten Deflektor.

Die beiden Rakeln, also die Vor-Rakel 30 wie auch die letzte Rakel 31, können verschiedenartig gestaltet sein. Sie können beispielsweise als Klinge ausgebildet sein, als Rollrakel, oder als glatter Stab.

## Patentansprüche

1. Auftragswerk zum Auftragen von Streichfarbe auf eine Papierbahn, insbesondere Walzenauftragswerk, mit den folgenden Merkmalen:
1.1 eine Auftragsvorrichtung, beispielsweise eine Auftragswalze oder eine Auftragsdüse;
1.2 eine Gegenwalze, die von der Papierbahn umschlungen ist;
1.3 einen zwischen Gegenwalze und Auftragsvorrichtung gebildeten Einlaufzwickel sowie einen Auslaufzwickel;
1.4 eine dem Auslaufzwickel nachgeschaltete Rakel, die überschüssige Streichfarbe (Rakelüberschuß) von der Papierbahn abrakelt;
1.5 es ist zwischen der Auftragsvorrichtung und der Rakel (31) eine Deflektoreinrichtung (40) vorgesehen;
1.6 die Deflektoreinrichtung weist eine erste Leitfläche (41.1) zum Ableiten eines ersten Streichfarben-Überschusses (42) aus dem Auslaufzwickel sowie eine zweite Leitfläche (43) für den Rakelüberschuß (44) auf;
1.7 die Deflektoreinrichtung (40) weist eine Vor-Rakel (30) auf (Egalisierstab), die an die gestrichene Papierbahn (5) andrückbar ist; dadurch gekennzeichnet,
1.8 die Deflektoreinrichtung (40) weist einen Körper (51) auf, der im Querschnitt die Gestalt eines Tragflügels hat;
1.9 der eine Endbereich (52) des Körpers (51) liegt nahe bei der Gegenwalze (4) und verläuft im wesentlichen tangential an deren Mantenfläche, während der andere Endbereich (44) von der Gegenwalze (4) weiter entfernt ist;
1.10 der Körper (51) ist - in Laufrichtung der Gegenwalze (4) gesehen - der Vor-Rakel (30) nachgeschaltet.

2. Auftragswerk gemäß Anspruch 1, dadurch gekennzeichnet, daß die beiden Leitflächen (41, 43) in einer Endkante (44) zusammengeführt sind, an der sich die beiden Überschußströme (42, 44) treffen.

3. Auftragswerk nach einem der Ansprüche 1 oder 2, dadurch gekennzeichnet, daß die Vor-Rakel (30) durch einen aufblasbaren Balg gegen die Papierbahn (5) andrückbar ist.

4. Auftragswerk nach einem der Ansprüche 1 bis 3, gekennzeichnet durch die folgenden Merkmale:
4.1 es ist eine Auffangrinne (61) für Rakelüberschuß vorgesehen;
4.2 es ist ein Leitblech (62) vorgesehen, das dem Ableiten von Rakel-Überschuß dient;
4.3 das Leitblech (62) ist oberhalb der Auffangrinne (61) um eine achsparallele Schwenkachse (63) in zwei Positionen verschwenkbar, wobei es in der ersten Position den Rakelüberschuß in den Trog (3) einleitet und in der zweiten Position in die Auffangrinne (61).

## Claims

1. Applicating device for applying coating paint onto a paper web, in particular a roller applicating device, with the following features:
1.1 an applicating device, for example an application roller or an application nozzle;
1.2 a counter-roller which is surrounded by the paper web; 1.3 an inlet gusset formed between counter-roller and applicating device as well as an outlet gusset;
1.4 a doctor blade downstream of the outlet gusset which removes surplus coating paint (doctor-blade surplus) from the paper web;
1.5 a deflector device (40) is provided between the applicating device and the doctor blade (31);
1.6 the deflector device comprises a first guide surface (41.1) for removing a first coating paint surplus (42) from the outlet gusset as well as a second guide surface (43) for the doctor-blade surplus (44);
1.7 the deflector device (40) comprises a pre-doctor knife (30) (levelling bar) which is pressed against the painted paper web (5), **characterized in that**
1.8 the deflector device (40) comprises a body (51) which is cross-sectionally in the shape of a wing;
1.9 the one end area (52) of the body (51) is located near the counter-roller (4) and extends essentially tangentially on its coating surface, whilst the other end area (44) is farther removed from the counter-roller;
1.10 the body (51) is downstream of the pre-doctor blade (30), as seen in the running direction of the counter-roller (4).

2. Applicating device according to Claim 1, **characterized in that** the two guide surfaces (41, 43) coincide in an end edge (44) where both surplus flows (42, 44) meet.

3. Applicating device according to one of Claims 1 or 2, **characterized in that** the pre-doctor blade (30) is pressed against the paper web (5) by an inflatable bellows.

4. Applicating device according to one of Claims 1 to 3, **characterized by** the following features:
4.1 a collecting channel (61) for the doctor-blade surplus is provided;
4.2 a guide plate (62) is provided which serves to remove doctor-blade surplus;
4.3 the guide plate (62) is pivotable in two positions around an axis-parallel pivotal axis (63) above the collecting channel (61), and in the first position it introduces doctor-blade surplus into a trough (3), and in the second position into the collecting channel (61).

## Revendications

1. Poste d'enduction pour l'application d'une couleur d'enduction sur une bande de papier, notamment poste d'enduction à rouleaux, comportant les particularités suivantes :
1.1 un dispositif d'enduction, par exemple un rouleau d'enduction ou une buse d'enduction,
1.2 un contre-rouleau, autour duquel la bande de papier passe,
1.3 un coin d'entrée, formé entre le contre-rouleau et le dispositif d'enduction, et un coin de sortie,
1.4 une racle, qui est disposée en aval du coin de sortie et qui sépare de la bande de papier, par raclage, l'excès de couleur d'enduction (excès de racle),
1.5 entre le dispositif d'enduction et la racle (31), il est prévu un dispositif déflecteur (40),
1.6 le dispositif déflecteur comporte une première surface directrice (41), servant à écarter du coin de sortie un premier excès de couleur d'enduction (42), et une seconde surface directrice (43) pour l'excès de racle (44),
1.7 le dispositif déflecteur (40) comprend une pré-racle (30) (barre d'égalisation), qui est agencée de façon à pouvoir être appliquée sous pression sur la bande de papier (5) enduite,
caractérisé en ce que :
1.8 le dispositif déflecteur (40) comprend un corps (51) qui a, en coupe transversale, la forme d'une aile porteuse,
1.9 une première zone d'extrémité (52) du corps (51) est disposée près du contre-rouleau (4) et s'étend d'une manière pratiquement tangentielle vis-à-vis de la surface cylindrique de ce contre-rouleau, tandis que l'autre zone d'extrémité (44) est plus éloignée du contre-rouleau (4),
1.10 le corps (51) est - vu suivant la direction de déplacement du contre-rouleau (4) - disposé en aval de la pré-racle (30).

2. Poste d'enduction selon la revendication 1, caractérisé en ce que les deux surfaces directrices (41, 43) se rejoignent suivant une arête d'extrémité (44) à l'endroit de laquelle les deux courants d'excès (42, 44) se rencontrent.

3. Poste d'enduction selon l'une des revendications 1 et 2, caractérisé en ce que le pré-racle (30) est agencé de façon à pouvoir être appliqué sous pression sur la bande de papier (5) au moyen d'un sac gonflable.

4. Poste d'enduction selon l'une des revendications 1 à 3, caractérisé par les particularités suivantes :
4.1 il est prévu une gouttière réceptrice (61) pour l'excès de racle,
4.2 il est prévu une tôle directrice (62) qui sert à écarter l'excès de racle,
4.3 la tôle directrice (62) est agencée de façon à pouvoir basculer dans deux positions autour d'un axe de basculement (63) parallèle à l'axe, au-dessus de la gouttière réceptrice (61), de façon à envoyer l'excès de racle dans le bac (3) dans la première position et dans la gouttière réceptrice (61) dans la seconde position.
